# EUROPÄISCHE PATENTSCHRIFT

(11) **EP 0 293 566 B1**
(45) Veröffentlichungstag und Bekanntmachung des Hinweises auf die Patenterteilung: **18.09.1991**
(21) Anmeldenummer: 88104536.3
(22) Anmeldetag: 22.03.1988
(51) Int. Cl.: F24B 1/06

(54) **Rahmen zur lösbaren Befestigung einer Kachel**
Removable fixing frame for a tile
Cadre pour fixation amovible d'un carreau

(30) Priorität: 02.06.1987 DE 3718382
(43) Veröffentlichungstag der Anmeldung: 07.12.1988
(73) Patentinhaber: Lampka, Bruno, D-87437 Kempten (DE)
(72) Erfinder: Lampka, Bruno, D-87437 Kempten (DE)
(74) Vertreter: Hübner, Hans-Joachim, Dipl.-Ing.

(56) Entgegenhaltungen:
- CH-A- 101 107
- DE-C- 153 429
- DE-U- 8 528 847

## Beschreibung

Die Erfindung betrifft einen Rahmen zur lösbaren Befestigung einer aus Kachelrumpf und Kachelblatt bestehenden Kachel (siehe z.B. die DE-U-8 528 847), wobei der Rahmen in eine Öffnung eines Kachelofens einmauerbar ist.

Beim Kachelofenbau werden sogenannte Putzkacheln verwendet, die eine Öffnung aufweisen, welche durch ein Abdeckelement geschlossen ist. Nach Entfernung des Abdeckelementes ist durch die Kachelöffnung hindurch eine dahinter liegende weitere Öffnung im Schamotte-Vorschub zugänglich. Durch beide Öffnungen hindurch läßt sich nun die hinter dem Schamotte-Vorschub liegende Ofenkammer reinigen, in der Rauchgase oder Warmluft geführt werden Das Abdeckelement kann eine Metallplatte oder ein sogenannter, aus dem Kachelmaterial bestehender Pilz sein, der mit Schamottemörtel befestigt ist. Die Abnahme des Abdeckelementes zu Reinigungszwecken ist problematisch, da der Mörtel häufig eingebrannt ist. Beschädigungen der Kachel sind vielfach nicht vermeidbar. Nachteilig ist weiterhin, daß die in der Kachel vorgesehene Öffnung klein ist, sodaß das Reinigen beschwerlich ist.

Aufgabe der Erfindung ist es, eine Einrichtung zu schaffen, mit der es möglich ist, herkömmliche Kacheln als Putzkacheln zu verwenden, die Öffnung im Schamotte-Vorbau mit wenigen Handgriffen freizulegen ohne daß eine Beschädigungsgefahr für die Kacheln besteht und eine große Öffnung im Kachelmantel bereit zu stellen.

Diese Aufgabe dadurch gelöst, daß der Rahmen den Kachelrumpf außen mit Schiebespiel umschließt und an zwei einander gegenüberliegenden oder über Eckliegenden Rahmenschenkeln Halteabschnitte aufweist, an denen eine, den Mittelbereich des Rahmens überbrückende Strebe abnehmbar oder wegnehmbar gehaltert ist, die in ihrem Mittelbereich ein Gewindeloch aufweist und daß eine Schraube vorgesehen ist, deren Kopf sich außen an der Kachel abstützt, ein Loch der Kachel durchsetzt und in das Gewindeloch der Strebe soweit eingeschraubt ist, daß die hintere Stirnfläche des Kachelrumpfes sich an der Strebe oder an vom Rahmen nach innen vorspringenden Anschlagflächen abstützt.

Der Vorteil der Erfindung besteht darin, daß eine herkömmliche Kachel lediglich mit einer Bohrung versehen werden muß, um sie als Putzkachel verwenden zu können. Nach Herausnahme dieser Kachel verbleibt eine Öffnung gleich der Außenkontur des Kachelrumpfes, durch die sich noch die Strebe horizontal, vertikal oder diagonal hindurcherstreckt. Diese kann nun leicht abgenommen oder weggeschwenkt werden, sodaß die ganze Öffnung freiliegt.

Zur Herausnahme und für das Wiedereinsetzen der Kachel wird die in das Kachelblatt eingebrachte Bohrung benutzt, in die z.B. ein Haken eingesetzt werden kann, der das Kachelblatt hintergreift. Eine elegantere Möglichkeit bietet der Gegenstand des Patentanspruches 2. Nach Herausnahme der Schraube wird der Gewindevorsprung in die Buchse bis zur Anlage des Handgriffes am Kachelblatt eingeschraubt. Das Montagewerkzeug bildet dann mit der Kachel eine Einheit, die eine beschädigungslose Entnahme der Kachel gewährleistet.

Mit dem Gegenstand von Anspruch 3 wird erreicht, daß ein und derselbe Rahmen auf unterschiedlichste Kachelgrößen eingestellt werden kann. Patentanspruch 4 führt zu dem Vorteil, daß die einzubringende Bohrung in das Kachelblatt an eine beliebige Stelle gelegt werden kann, was insbesondere bei Motivkacheln Vorteile bringt.

Patentanspruch 5 führt zu dem Vorteil, daß die z.B. mehrgliedrige Strebe nicht demontiert zu werden braucht, da sie als Ganzes mit einem einzigen Handgriff ausgehängt werden kann.

Patentanspruch 6 bringt den Vorteil, daß zusätzliche Bauelemente wie Einhängezapfen für die Strebe entfallen, da diese Halteabschnitte durch ausgestanzte und abgebogene Teile der Rahmenschenkel gebildet werden. Mit dem Merkmal von Anspruch 7 wird erreicht, daß die eingehängte Strebe nicht nach hinten herausrutschen kann.

Das Merkmal von Patentanspruch 8 dient der preisgünstigen Serienfertigung der Winkelstücke.

Anspruch 9 führt zu dem Vorteil, daß die Halteabschnitte und die Einhängeenden der Strebe innerhalb der Kontur des Rahmens liegen und somit beim Einmauern des Rahmens sich nicht durch eindringenden Mörtel zusetzen können.

Anhand der Zeichnung, die ein Ausführungsbeispiel darstellt, sei die Erfindung näher beschrieben.

Es zeigt
- FIG. 1: eine perspektivische Ansicht der Einrichtung zur lösbaren Befestigung einer Kachel und
- FIG. 2: eine mittlere Schnittansicht der mit der Einrichtung etwa gemäß FIG. 1 befestigten Kachel.

Ein Rahmen 10 besteht aus vier gleichen Winkelstücken 12 mit einander paarweise überlappenden Schenkeln 14,16. Jedes Winkelstück 12 besteht aus Flacheisen. Der Schenkel 14 weist einen über im wesentlichen seine ganze Länge reichenden Längsschlitz 18 auf und der andere Schenkel 16 hat in der mittleren Ebene des Schlitzes 18 einen aufgeschweißten nach außen ragenden Schraubbolzen 20, der einen Schlitz 18 eines benachbarten Winkelstückes 12 durchsetzt. Die Winkelstücke 12 können somit in Querrichtung und in Längsrichtung stufenlos auseinandergezogen werden, um die lichte Öffnung des Rahmens 10 der Außenkontur des Kachelrumpfes 24 einer Kachel 26 unter Beachtung eines Schiebespiels anzupassen. Mit Flügelmuttern 22 auf jedem der Schraubbolzen 20 lassen sich die Winkelstücke 12 aneinander festspannen.

Jeder Schenkel 16 weist in gewissem Abstand von der Ecke des Winkelstückes 12 eine ausgestanzte Zunge 28 auf, die einen ersten rechtwinklig nach innen abgebogenen Stützabschnitt 30 und einen anschließenden nochmals rechtwinklig abgebogenen Halteabschnitt 32 aufweist, an den sich eine Verbreiterung 34 anschließt. Die Verbreiterung 34 verläuft im Ausführungsbeispiel in derselben Ebene wie der Halteabschnitt 32. Es ist aber auch möglich und vorteilhaft, den Abschnitt 34 bezüglich des Halteabschnittes 32 erneut um 90° nach außen, also parallel zum Stützabschnitt 30 zu biegen. In diesem Fall könnte die Verbreiterung des Abschnittes 34 entfallen. Die Zunge 28 hätte dann eine konstante Breite. Die Stützabschnitte 28 liegen nahe dem Hinterrand 36 des Rahmens 10 und legen sich bei der Montage an die rückwärtige Stirnfläche des Kachelrumpfes 24 an.

An zwei einander diametral gegenüberliegenden Halteabschnitten 32 ist eine Strebe 38 eingehängt, die dreigliedrig ist, nämlich aus einem mittleren Flacheisenstück 40 und zwei Laschen 42 besteht. Letztere weisen Längsschlitze 44 auf, durch die Schraubbolzen 46 hindurchgreifen, die nahe der Enden des Flacheisenstückes 40 angeschweißt sind oder zu Schrauben gehören, welche entsprechende Bohrungen im Flacheisenstück 40 durchsetzen. Die Winkellagen jeder Lasche 42 zum Flacheisenstück 40 und die Gesamtlänge der Strebe 38 lassen sich somit stufenlos einstellen und mittels Schraubmuttern 48 können die Laschen 42 und das Flacheisenstück 40 miteinander fixiert werden. Die Strebe 38 bildet dann ein starres Bauteil.

An den äußeren Enden beider Laschen 42 befindet sich je ein nach unten offener Einhängeschlitz, mit dem die Strebe 38 in zwei diametral gegenüberliegende Halteabschnitte 32 eingehängt werden kann. Die Verbreiterungen 34 oder Abbiegungen verhindern, daß die Strebe nach hinten abfallen kann.

In der Mitte des Flacheisenstückes 40 befindet sich ein Gewindeloch 52, das zum Einschrauben einer Schraube 54 dient.

Zur Montage wird im Kachelblatt 27 der Kachel 26 an geeigneter Stelle, vorzugsweise im Mittelbereich eine Bohrung 56 eingebracht, die etwa den doppelten Durchmesser der Schraube 54 hat. In die Bohrung 56 wird dann eine Buchse 58 mit Innengewinde eingesetzt. Solche Buchsen gibt es als handelsübliche Messingdübel. Der Innendurchmesser der Buchse 58 ist noch ausreichend größer als der Außendurchmesser der Schraube 54, sodaß diese durch die Buchse 58 hindurch eingesteckt werden kann. Bevor dies jedoch geschieht, wird die Kachel 26 mit dem Kachelblatt 27 nach unten auf einen Tisch gelegt, wonach der gesamte Kachelrumpf mit einer dicht anliegenden Folie, z.B. Aluminiumfolie abgedeckt wird. Dann wird der Rahmen 10 nach Lockern der Flügelmuttern 22 soweit ausgezogen, daß er über den Kachelrumpf 24 paßt. Die Stützabschnitte 30 der Zungen 28 ruhen dann auf der hinteren Stirnfläche des Kachelrumpfes 24. Die Winkelstücke 12 werden nun soweit zusammengeschoben, daß die Schenkel 14, 16 ausreichend eng am Kachelrumpf 24 außenseitig anliegen. Die Flügelmuttern 22 werden dann festgezogen. Nunmehr wird mit noch lockeren Muttern 48 die Strebe 38 in die Halteabschnitte 32 zweier einander diametral gegenüberliegender Zungen eingehängt, wonach das Gewindeloch 52 durch relatives Verschieben der Laschen 42 zum Flacheisenstück 40 mit der Achse der Buchse 58 ausgerichtet wird. Anschließend wird die Schraube 54 durch die Buchse 58 hindurchgesteckt und in das Gewindeloch 52 eingeschraubt, bis die Laschen 42 an den Stützabschnitten 30 zur Anlage kommen und der Kachelrumpf 24 an der Vorderseite dieser Stützabschnitte 30 zur Anlage gekommen ist. In dieser Stellung werden dann die Muttern 48 festgezogen, um die mehrgliedrige Strebe 38 starr zu machen.

Mit diesen wenigen Handgriffen kann die Kachel 26 vor der Öffnung 60 eines Schamotte-Vorschubs 62 genauso wie die Nachbarkacheln eingemauert werden. Die nach außen vorstehenden Flügelmuttern 22 werden in den Mörtel eingebettet und gewährleisten somit einen formschlüssigen Halt des Rahmens 10 im Mörtel. Um die Kachel 26 abnehmen zu können, wird zuerst die Schraube 54 ausgeschraubt. Dann wird ein Handgriff mit einem an ihm starr befestigten koaxialen Gewindevorsprung in die Buchse 58 eingeschraubt, bis der Handgriff mit der Kachel 26 eine starre Einheit bildet. Nachdem ggf. die ringsumlaufende Fuge der Kachel 26 etwas von Fugenmörtel befreit ist, kann die Kachel 26 nun mit dem Handgriff axial herausgezogen werden. Mit einem weiteren Handgriff wird die Strebe 38 ausgehängt. Die Öffnung 60 im Schamotte-Vorbau 62 liegt nun frei. Beim erneuten Einbau der Kachel 26 wird das jetzt nicht mehr benötigte Aluminiumpapier entfernt, wodurch sich der in FIG. 2 sichtbare ringsumlaufende Spalt ergibt, der das zukünftige Montieren und Demontieren der Kachel 26 weiterhin erleichtert.

## Patentansprüche

1. Rahmen (10) zur lösbaren Befestigung einer aus Kachelrumpf (24) und Kachelblatt (27) bestehenden Kachel (26), wobei der Rahmen (10) in eine Öffnung (60) eines Kachelofens einmauerbar ist, dadurch gekennzeichnet, daß der Rahmen (10) den Kachelrumpf (24) außen mit Schiebespiel umschließt und an zwei einander gegenüberliegenden oder über Eckliegenden Rahmenschenkeln (14,16) Halteabschnitte (32) aufweist, an denen eine, den Mittelbereich des Rahmens (10) überbrückende Strebe (38) abnehmbar oder wegbewegbar gehaltert ist, die in ihrem Mittelbereich ein Gewindeloch (52) aufweist und daß eine Schraube (54) vorgesehen ist, deren Kopf sich außen am Kachelblatt (27) abstützt, ein Loch (56) im Kachelblatt (27) durchsetzt und in das Gewindeloch (52) der Strebe (38) soweit eingeschraubt ist, daß die hintere Stirnfläche des Kachelrumpfes (24) sich an der Strebe (38) oder an vom Rahmen (10) nach innen vorspringenden Anschlagflächen (30) abstützt.

2. Rahmen nach Anspruch 1, dadurch gekennzeichnet, daß im Loch (56) des Kachelblattes (27) eine Buchse (58) mit Innengewinde befestigt ist, dessen Gewindedurchmesser größer ist als derjenige des Gewindeloches (52) in der Strebe (38) und daß ein Montagewerkzeug zum Einsetzen und Herausnehmen der Kachel (26) einen Handgriff mit koaxialem Gewindevorsprung aufweist, welcher in die Buchse (58) einschraubbar ist.

3. Rahmen nach Anspruch 1 oder 2, gekennzeichnet durch vier Winkelstücke (12) mit einander überlappenden Schenkeln (14,16), deren Überlappung in Längs- und Querrichtung einstellbar ist.

4. Rahmen nach mindestens einem der Ansprüche 1 bis 3, dadurch gekennzeichnet, daß die Strebe (38) sich aus mehreren schwenkbar miteinander verbundenen und in den gewünschten Schwenkstellungen festschraubbaren Gliedern (Flacheisenstück 40, Laschen 42) zusammensetzt.

5. Rahmen nach mindestens einem der Ansprüche 1 bis 4, dadurch gekennzeichnet, daß die Halteabschnitte (32) sich im wesentlichen rechtwinklig zur rückwärtigen Stirnflächenebene des Kachelrumpfes (24) erstrecken und daß die Strebe (38) an ihren Enden zur einen Seite hin offene Einhängeschlitze (50) zum Einhängen in die Halteabschnitte (32) aufweist.

6. Rahmen nach mindestens einem der Ansprüche 1 bis 5, dadurch gekennzeichnet, daß aus den Rahmenschenkeln (16) abgewinkelte Zungen (28) ausgestanzt sind, die in einer gemeinsamen zur rückwärtigen Stirnflächenebene des Kachelrumpfes (24) parallel liegenden Ebene in das Rahmeninnere hineinragende, die Anschlagflächen bildende Stützabschnitte (30) aufweisen, an die sich die Halteabschnitte (32) im wesentlichen rechtwinklig anschließen.

7. Rahmen nach Anspruch 5 oder 6, dadurch gekennzeichnet, daß die Halteabschnitte (32) hintere Verbreiterungen (34) oder Verdickungen oder Abbiegungen aufweisen.

8. Rahmen nach mindestens einem der Ansprüche 3 bis 7, dadurch gekennzeichnet, daß alle Winkelstücke (129 gleich ausgebildet sind und aus einem abgewinkelten Flachmaterial bestehen und daß ein Schenkel (14) des Winkelstückes (12) einen längsverlaufenden, über im wesentlichen seine gesamte Länge reichenden Schlitz (18) und der andere Schenkel (16) nahe seinem Ende einen in der Mittelebene des Schlitzes (18) angeordneten rechtwinklig nach außen weisenden Schraubbolzen (20) aufweist.

9. Rahmen nach mindestens einem der Ansprüche 1 bis 8, dadurch gekennzeichnet, daß die Halteabschnitte (32) zwei einander diagonal gegenüberliegenden Ecken des Rahmens (10) zugeordnet sind und im Abstand von den Rahmenschenkeln (14, 16) innerhalb des Rahmens (10) liegen und daß die Strebe (38) vor der hinteren stirnseitigen Rahmenbegrenzungsebene angeordnet ist.

## Claims

1. A frame (10) for detachably fastening a tile (26) consisting of a tile body (24) and a tile front wall (27), whereby the frame (10) is masonable into an opening (60) of a tiled stove, characterized in that the frame (10) encloses the tile body (24) with a clearance for displacement and has holding portions (32) at opposite or diagonally opposed frame legs (14, 16), a strut (38) overbridging the central area of the frame (10) is detachably or movably fastened at the holding portions (32) and is provided with a thread hole (52) in the central area thereof and that a screw (54) is provided the head of which supported at the outside of the tile front wall (27) projecting through a hole (56) of the tile front wall (27) and threaded into the thread hole (52) of the strut (38) to such an extent that the rear face of the file body (24) is supported at the strut (38) or at abutment surfaces (30) projecting inwardly from the frame (10).

2. A frame according to claim 1, characterized in that a sleeve (58) having an internal thread is fastened in the hole (56), the thread diameter of the internal thread being greater than that of the thread hole (52) in the strut (38) and that a mounting tool for inserting and disassembling the tile (26) is provided with a handle having a co-axial threaded projection which is threadable into the sleeve (58).

3. A frame according to claim 1 or 2, characterized by four angle pieces (12) the legs (14, 16) of which overlapping one another, the extent of overlapping is adjustable in longitudinal and lateral direction.

4. A frame according to at least one of the claims 1 to 3, characterized in that the strut (38) is composed of a plurality of members (flat steel piece 40, bracket 42) pivotably connected to one another and tightenable in an appropriate pivoting position.

5. A frame according to at least one of the claims 1 to 4, characterized in that the holding portions (32) extend substantially at right angles to the rearward face plane of the tile body (24) and that the strut (38) has inserting slots (50) at its ends, the slots being open to one side and serve to be hung on the holding portions (32).

6. A frame according to at least one of the claims 1 to 5, characterized in that angled tongues (28) are cut out of the frame legs (16) and are provided with supporting portions (30) forming the abutment surfaces, and projecting into the interior of the frame in a common plane parallel to the rearward surface plane of the tile body (24), the holding portions (32) are associated with the supporting portions (30) substantially at right angles.

7. A frame according to claim 5 or 6, characterized in that the holding portions (32) have rearward broadenings (34), enlargements or bends.

8. A frame according to at least one of the claims 3 to 7 characterized in that all angle pieces (12) are identically formed and consist of angled flat material and that one leg (14) of the angle piece (12) has a slot (18) longitudinally extending over substantially its whole length and that the other leg (16) has an outwardly directed screw shaft (20) in the central plane of the slot (18).

9. A frame according to at least one of the claims 1 to 8, characterized in that the holding portions (32) are co-ordinated to a pair of diagonally opposed corners of the frame (10) and are positioned within the frame (10) spaced from the frame legs (14, 16) and that the strut (38) is arranged in front of the rear frame limiting plane.

## Revendications

1. Cadre (10) pour fixation amovible d'un carreau (26) consistant en un socle de carreau (24) et une feuille de carreau (27), le cadre (10) pouvant être muré dans une ouverture (60) d'un fourneau en faïence, caractérisé en ce que le cadre (10) entoure le socle du carreau (24) à l'extérieur par un jeu coulissant et que deux branches de cadre (14, 16) opposées ou en coin présentent des sections de fixation (32) sur lesquelles une entretoise (38), amovible ou pouvant être déplacée, est logée dans la zone centrale du cadre (10), qui dans sa partie centrale présente un trou fileté (52) et qu'une vis (54) est prévue dont la tête s'appuie à l'extérieur contre la feuille de carreau (27) et traverse un trou (56) dans la feuille de carreau (27) et est vissée dans le trou fileté (52) de l'entretoise (38) aussi loin que la face arrière du socle de carreau (24) s'appuie contre l'entretoise (38) ou les surfaces de butée (30) étant en saillie vers l'intérieur par rapport au cadre (10).

2. Cadre selon la revendication 1, caractérisé en ce que dans le trou (56) de la feuille de carreau (27) une douille (58) avec filet intérieur est fixée dont le diamètre de filet est supérieur à celui du trou fileté (52) dans l'entretoise (38) et qu'un outillage de montage pour placer et retirer le carreau (26) présente une poignée avec une saillie filetée coaxiale qui peut être vissée dans la douille (58).

3. Cadre selon les revendications 1 ou 2, caractérisé par quatre pièces angulaires (12) avec des branches chevauchantes (14, 16) dont le chevauchement en directions longitudinale et transversale est réglable.

4. Cadre selon au moins l'une des revendications 1 à 3, caractérisé en ce que l'entretoise (38) se compose de plusieurs membres (pièces en fer plat 40, brides 42) reliés entre eux par articulation et pouvant être vissés fermement dans les positions de pivotement souhaitées.

5. Cadre selon au moins l'une des revendications 1 à 4, caractérisé en ce que les sections de fixation (32) s'étendent substantiellement à angle droit par rapport au plan de face arrière du socle du carreau (24) et que l'entretoise (38) présente en ses extrémités vers un côté des fentes d'accrochage (50) ouvertes pour l'accrochage dans les sections de fixation (32).

6. Cadre selon au moins l'une des revendications 1 à 5, caractérisé en ce que des langues (28) coudées découpées dans les branches de cadre (16) qui présentent dans un plan commun parallèle au plan de la face arrière du socle du carreau (24) des sections d'appui (30) s'étendant vers l'intérieur du cadre et formant les surfaces de butée auxquelles se juxtaposent les sections de fixation (32) substantiellement à angle droit.

7. Cadre selon la revendication 5 ou 6, caractérisé en ce que les sections de fixation (32) présentent des élargissements (34) ou épaississements (34) ou courbures arrière.

8. Cadre selon au moins l'une des revendications 3 à 7, caractérisé en ce que toutes les pièces angulaires (129) sont formées de manière identique et consistent en une pièce plate courbée et qu'une branche (14) de la pièce angulaire (12) présente une fente (18) en sens longitudinal s'étendant substantiellement sur l'ensemble de la longueur de cette dernière et que l'autre branche (16) présente près de son extrémité un boulon fileté (20) disposé dans le plan central de la fente (18) et dirigé à angle droit vers l'extérieur.

9. Cadre selon au moins l'une des revendications 1 à 8, caractérisé en ce que les sections de fixation (32) sont associées à deux coins opposés en diagonale du cadre (10) et se trouvent à distance des branches de cadre (14, 16) à l'intérieur du cadre (10), et que l'entretoise (38) est disposée devant le plan de délimitation de la face arrière du cadre.
